# EUROPÄISCHE PATENTSCHRIFT

(11) **EP 0 115 024 B1**
(45) Veröffentlichungstag und Bekanntmachung des Hinweises auf die Patenterteilung: **11.06.1986**
(21) Anmeldenummer: 83112818.6
(22) Anmeldetag: 20.12.1983
(51) Int. Cl.: E05B 65/36

(54) **Zentrale Türverriegelungsanlage**
Central door locking device
Dispositif de verrouillage central

(30) Priorität: 01.02.1983 DE 3303230
(43) Veröffentlichungstag der Anmeldung: 08.08.1984
(73) Patentinhaber: VDO Adolf Schindling AG, D-60487 Frankfurt (DE)
(72) Erfinder: Rathmann, Klaus, D-6000 Frankfurt/Main (DE)
(74) Vertreter: Könekamp, Herbert, Dipl.-Ing.

## Beschreibung

Die Erfindung bezieht sich auf eine zentrale Türverriegelungsanlage insbesondere für Kraftfahrzeuge, mit an einen Parallelschaltkreis angeschlossenen elektrischen Stelleinheiten, wobei der Parallelschaltkreis durch eine Schalteinheit umpolbar mit einer Stromquelle verbindbar ist, und mit einem elektromotorischen Zeitglied zur Steuerung der Schalteinheit, das Ober einen manuell betätigbaren Betriebsschalter und einen mit diesem in Reihe geschalteten Wechselschalter mit einer Stromquelle verbindbar ist, wobei der Wechselschalter nach einem halben Stellzyklus durch das Zeitglied in eine den Stromfluß unterbrechende, eine Ansteuerung eines zweiten halben Stellzyklusses vorbereitende Stellung umschaltbar ist.

Bei einer derartigen Türverriegelungsanlage besteht das Problem, daß die Schaltzeitpunkte der Schalteinheit und des Wechselschalters äußerst genau aufeinander abgestimmt sein müssen, um die Anlage in betriebsfähigem Zustand zu halten. Dies ist besonders schwierig, da das elektromotorische Zeitglied zu einem Nachlaufen nach einem Abschalten der Stromversorgung neigt.

Darüber hinaus sind aufwendige zusätzliche Schaltungen erforderlich um zu vermeiden, daß die Stelleinheiten in einer Zwischenstellung zwischen den beiden Endstellungen stehen bleiben, wenn der Betriebsschalter sofort nach dem Einleiten eines Verriegelungsvorganges wieder zurückgeschaltet wird.

Es ist daher Aufgabe der Erfindung, eine Türverriegelungsvorrichtung nach dem Oberbegriff zu schaffen, die bei einfachem Aufbau eine zuverlässige Funktion gewährleistet.

Diese Aufgabe wird erfindungsgemäß dadurch gelöst, daß dem Beginn einer Bestromung des Zeitglieds nacheilend der Parallelschaltkreis mit der Stromquelle verbindbar ist und der Wechselschalter einer änschließenden Trennung des Parallelschaltkreises von der Stromquelle voreilend umschaltbar ist, wobei das Zeitglied mit dem Parallelschaltkreis verbunden ist. Durch diese erfindungsgemäße Ausbildung kommt es in einanderüberlappender Weise zuerst zu einer Stromversorgung des Zeitglieds über den Betriebsschalter und anschließend über den Parallelschaltkreis. Der Wechselschalter kann dadurch ohne Schaltpunktprobleme durch das ihm nachgeordnete Zeitglied umgeschaltet und damit die Stromversorgung über den Betriebsschalter unterbrochen werden. Trotzdem setzt das Zeitglied bis zum Abschluß seines halben Stellzyklusses seine Funktion bis zur Umsteuerung der Schalteinheit fort.

Da nach dem Anschließen des Parallelschaltkreises an die Stromquelle, was kurz nach dem Anlaufen des Zeitglieds erfolgt, das Zeitglied zweifach mit einer Stromquelle verbunden ist, wird bei Zurückschalten des Betriebsschalters vor Abschluß eines Schließvorganges dieser trotzdem durch die Stromversorgung des Zeitglieds über den Parallelschaltkreis bis zu Ende durchgeführt. Dadurch ermöglicht die erfindungsgemäße Ausbildung auch eine einwandfrei funktionsfähige mehrere Stelleinheiten aufweisende Türverriegelungsanlage mit nur einem einzigen Betriebsschalter.

Die Stromversorgung des Zeitglieds über den Parallelschaltkreis erfolgt auf einfache Weise dadurch, daß jeder Strang des Parallelschaltkreises über einen Stromfluß vom Zeitglied zur Parallelschaltung sperrende Dioden mit dem Zeitglied verbunden ist. Dabei verhindern die Dioden zum einen eine Bestromung des Parallelschaltkreises über den Betriebsschalter und zum anderen einen Kurzschluß zwischen den beiden Strängen des Parallelschaltkreises.

Um eine Beeinflussung des Betriebsschalters von dem Stromfluß des Parallelschaltkreises zu vermeiden, kann zwischen dem Betriebsschalter und den Verbindungen des Parallelschaltkreises mit dem Zeitglied eine einen Stromfluß vom Zeitglied zum Betriebsschalter sperrende Diode angeordnet sein.

Einen einfachen Aufbau der Schalteinheit erreicht man dadurch, daß die Schalteinheit je einem Strang des Parallelschaltkreises zugeordnet einen Einzelschalter aufweist, durch den der jeweilige Strang mit einem Minuspol bzw. einem Pluspol der Stromquelle verbindbar ist. Dabei sind vorzugsweise die Einzelschalter in Ruhestellung der Anlage mit dem Minuspol verbunden.

Der Wechselschalter und/oder die Schalteinheit können über z.B. als Nocken einer Nockensteuerung ausgebildete Stellglieder des Zeitglieds steuerbar sein.

Zu einer geringen Baugröße und wenigen einfachen Bauteilen führt es, wenn die Nocken drehbar antreibbare Nockenscheiben sind, an denen Schalttaster des Wechselschalters und/oder der Schalteinheit in Anlage sind, wobei die dem Wechselschalter zugeordnete Nockenscheibe und die beiden Einzelschaltern der Schalteinheit gemeinsam zugeordnete Nockenscheibe miteinander drehfest verbunden sein können.

Die Nockenscheibe ist vorzugsweise während eines Stellzyklusses um 360° verdrehbar.

Besitzt die den um 180° zueinander versetzt angeordneten Einzelschaltern zugeordnete Nockenscheibe zwei Umschaltpunkte, die um einen um einen Winkel a kleineren Winkel als 180° zueinander versetzt zwischen den beiden Einzelschaltern mit in Ruhestellung gleichem geringem Abstand zu den Einzelschaltern angeordnet sind, wobei der Winkel a etwas größer ist als der maximal mögliche Nachlauf, so führt selbst ein Nachlaufen des elektromotorischen Zeitglieds nicht zu einem erneuten Bestromen des Parallelschaltkreises.

Besitzt die dem Wechselschalter zugeordnete Nockenscheibe zwei um 180° zueinander versetzte Umschaltpunkte, wobei sich der Wechselschälter in der Ruhelage der Anlage in einer gegenüber einem Schaltpunkt in Bewegungsrichtung der Nockenscheibe um einen Winkel zurückversetzten Lage befindet, so ist nach einem halben Stellzyklus der Wechselschalter gerade umgeschaltet, um die Schaltung für den nächsten halben Stellzyklus vorzubereiten. Ist dabei der Winkel größer als zwei a, so ist sichergestellt, daß bei jedem unterschiedlichen Nachlauf des Zeitglieds innerhalb des maximal zulässigen Nachlaufs ein Umschalten des Wechselschalters erfolgt.

Ohne zusätzliche aufwendige Schaltungen können mit dem Wechselschälter mehrere manuell betätigbare Betriebsschalter in Reihe geschaltet sein, so daß z.B. jeder Tür ein Betriebsschalter zugeordnet ist.

Ein Ausführungsbeispiel der Erfindung ist in der Zeichnung dargestellt und wird im folgenden näher beschrieben. Es zeigen
Figur 1 einen Schaltplan einer Türverriegelungsanlage
Figur 2 eine Nockenscheibensteuerung mit Einzelschaltern der Schalteinheit und einem Wechselschalter

Ober einen ersten Betriebsschalter 1 und/oder einen zweiten Betriebsschalter 2 ist der Pluspol 3 einer Stromquelle manuell entweder mit einem ersten Strang 4 oder einem zweiten Strang 5 verbindbar. Der Strang 4 führt zu einem ersten Eingang 6 und der Strang 5 zu einem zweiten Eingang 7 eines Wechselschalters 8.

Der Ausgang 9 des Wechselschalters 8 ist über eine Diode 10 mit einem ein Zeitglied bildenden Servomotor 11 verbunden, der wiederum mit einem Minuspol 12 in Verbindung steht.

Eine Schalteinheit 13 besteht aus zwei Einzelschaltern 14 und 15, die in der Ruhestellung der Anlage beide an einem mit dem Minuspol 12 verbundenen Eingang 16 bzw. 17 in Anlage sind. Die beiden anderen Eingänge 16 und 19 der Einzelschalter 14 und 15 stehen mit einem Pluspol 20 der Stromquelle in Verbindung.

Die Ausgänge der Einzelschalter 14 und 15 führen je zu einem Strang 21 und 22 eines parallelen Schaltkreises an den zwei elektrische Stelleinheiten 23 angeschlossen sind.

Der Strang 21 ist über eine Diode 24 und der Strang 22 über eine Diode 25 mit dem Eingang des Servomotors 11 verbunden, der mit dem Wechselschalter 8 in Verbindung steht.

Sowohl der Wechselschalter 8 als auch die Einzelschalter 14 und 15 der Schalteinheit 13 sind über Stellglieder des Servomotors 11 steuerbar.

In Figur 2 ist eine Ausbildung der Stellglieder in Form einer Nockenscheibensteuerung dargestellt. Sowohl die der Schalteinheit 13 zugeordnete Nockenscheibe 26 als auch die den Wechselschalter 8 zugeordnete Nockenscheibe 27 sind zueinander drehfest auf einer vom Servomotor 11 bei einem Stellzyklus um 360°- drehbar angetriebenen Welle angeordnet.

Die Nockenscheibe 26 besitzt einen Nocken 28, der sich am Umfang über einen Winkel von 180° minus 2a erstreckt. Die beiden Schalttaster 29 und 30 der Einzelschalter 14 und 15 liegen um 180° versetzt an der Nockenscheibe 26 an und zwar so, daß sie in der dargestellten Ruhestellung den gleichen Abstand zu den Rampen des Nockens 28 haben, die die Umschaltpunkte festlegen.

Der Nocken 31 der Nockenscheibe 27 erstreckt sich am Umfang der Nockenscheibe 27 über 180°, wobei die Rampen des Nockens 31 ebenfalls die Umschaltpunkte festlegen. An der Nockenscheibe 27 liegt ein Schalttaster 32 des Wechselschalters 8 an u.z. derart, daß er in der Ruhelage der Anlage um einen Winkel größer als zwei a in Bewegungsrichtung 33 der Nockenscheibe 27 jeweils gegenüber einem Schaltpunkt zurückversetzt ist.

Der Winkel a ist etwas größer als der maximal mögliche Nachlauf des Servomotors 11 nach einem halben Stellzyklus, wobei ein Stellzyklus aus einem Sperrund einem Entsperrvorgang besteht.

Die Funktion der Türverriegelungsanlage ist folgende: wenn aus der dargestellten Ruhestellung einer der Betriebsschalter 1 oder 2 manuell umgeschaltet wird, was z.B. durch einen Schlüssel am Türschloß erfolgt, so ist der Servomotor 11 über den Betriebsschalter 1 bzw. 2, den Strang 4, den Wechselschalter 8 und die Diode 10 mit dem Pluspol 3 verbunden und beginnt anzulaufen, wodurch sich die Nockenscheiben 26 und 27 drehen.

Nach Überwindung des Winkels a wird der Schalttaster 29 des Einzelschalters 14 betätigt, so daß die Stelleinheiten 23 über den Strang 21 mit dem Pluspol 20 verbunden und in Offnungsrichtung angetrieben sind.

Bevor der Schalttaster 29 wieder umschaltet, kommt es zu einem Umschalten des Schalttasters 32 des Wechselschalters 8, so daß dieser umschaltet und dadurch die Stromversorgung des Servomotors 11 vom Pluspol 3 her unterbrochen wird.

Da aber weiterhin der Strang 21 des Parallelschaltkreises mit dem Pluspol 20 verbunden ist, wird der Servomotor 11 trotzdem noch über die Diode 24 mit Strom versorgt und kann weiterlaufen bis der Schalttaster 29 umschaltet. Damit ist gleichzeitig die Stromversorgung sowohl des Servomotors 11 als auch der Stelleinheiten 23 unterbrochen. Da aber der Servomotor 11 nicht sofort stehen bleibt, sondern noch um etwa einen Winkel a nachläuft, ist die endgültige Ruhestellung der Nockenscheibe 26 die dargestellte Position in der die beiden Schalttaster 29 und 30 etwa gleichen Abstand zu den Rampen der Nocken 28 haben. Damit ist ein erster halber Stellzyklus der Türverriegelungsanlage abgeschlossen.

Der zweite halbe Stellzyklus erfolgt nach dem gleichen Ablauf in dem einer der Betriebsschalter 1 und 2 umgeschaltet wird. Nunmehr erfolgt ein Umschalten des Tastschalters 30 durch den Nocken 28, so daß der Strang 22 mit dem Pluspol 20 verbunden wird. Die Stelleinheiten 23 werden nun gegenüber dem ersten halben Stellzyklus umgepolt mit der Stromversorgung verbunden, so daß nach einem vorhergehenden Öffnungsvorgang nunmehr ein Schließvorgang von den Stelleinheiten 23 durchgeführt wird. Der weitere Ablauf entspricht dem Prinzip dem Ablauf dem ersten halben Stellzyklusses, wobei nach Umschalten des Wechselschalters nun der Servomotor 11 noch über die Diode 25 mit der Stromversorgung des Parallelschaltkreises verbunden ist und es zu einem gleichzeitigen Abschalten von Servomotor und Stelleinheit kommt.

## Patentansprüche

1. Zentrale Türverriegelungsanlage, insbesondere für Kraftfahrzeuge, mit an einen Parallelschaltkreis angeschlossenen elektrischen Stelleinheiten, wobei der Parallelschaltkreis durch eine Schalteinheit umpolbar mit einer Stromquelle verbindbar ist, und mit einem elektromotorischen Zeitglied zur Steuerung der Schalteinheit, das über einen manuell betätigbaren Betriebsschalter und einen mit diesem in Reihe geschalteten Wechselschalter mit einer Stromquelle verbindbar ist, wobei der Wechselschalter nach einem halben Stellzyklus durch das Zeitglied in eine den Stromfluß unterbrechende, eine Ansteuerung eines zweiten halben Stellzyklusses vorbereitende Stellung umschaltbar ist, dadurch gekennzeichnet, daß dem Beginn einer Bestromung des Zeitglieds nacheilend der Parallelschaltkreis mit der Stromquelle verbindbar ist und der Wechselschalter (8) einer anschließenden Trennung des Parallelschaltkreises von der Stromquelle voreilend umschaltbar ist, wobei das Zeitglied mit dem Parallelschaltkreis verbunden ist.

2. Türverriegelungsanlage nach Anspruch 1, dadurch gekennzeichnet, daß jeder Strang (21, 22) des Parallelschaltkreises über einen Stromfluß vom Zeitglied zur Parallelschaltung sperrende Dioden (24, 25) mit dem Zeitglied verbunden ist.

3. Türverriegelungsanlage nach einem der vorhergehenden Ansprüche, dadurch gekennzeichnet, daß zwischen dem Betriebsschalter (1, 2) und den Verbindungen des Parallelschaltkreises mit dem Zeitglied eine einen Stromfluß vom Zeitglied zum Betriebsschalter (1, 2) sperrende Diode (10) angeordnet ist.

4. Türverriegelungsanlage nach einem der vorhergehenden Ansprüche, dadurch gekennzeichnet, daß die Schalteinheit (13) je einem Strang (21, 22) des Parallelschaltkreises zugeordnet einen Einzelschalter (14, 15) aufweist, durch den der jeweilige Strang (21, 22) mit einem Minuspol (12) bzw. einem Pluspol (20) der Stromquelle verbindbar ist.

5. Türverriegelungsanlage nach Anspruch 4, dadurch gekennzeichnet, daß die Einzelschalter (14, 15) in Ruhestellung der Anlage mit dem Minuspol (12) verbunden sind.

6. Türverriegelungsanlage nach einem der vorhergehenden Ansprüche, dadurch gekennzeichnet, daß der Wechselschalter (8) und/oder die Schalteinheit (13) über Stellglieder des Zeitglieds steuerbar sind. 7. Türverriegelungsanlage nach Anspruch 6, dadurch nekennzeichnet, daß die Stellglieder Nocken (28, 31) einer Nockensteuerung sind.

8. Türverriegelungsanlage nach Anspruch 7, dadurch gekennzeichnet, daß die Nocken drehbar antreibbare Nockenscheiben (26, 27) sind, an denen Schalttaster (29, 30, 32) des Wechselschalters (8) und/oder der Schalteinheit (13) in Anlage sind.

9. Türverriegelungsanlage nach Anspruch 8, dadurch gekennzeichnet, daß die dem Wechselschalter (8) zugeordnete Nockenscheibe (27) und die beiden Einzelschalter (14, 15) der Schalteinheit (13) gemeinsam zugeordnete Nockenscheibe (26) miteinander drehfest verbunden sind.

10. Türverriegelungsanlage nach Anspruch 9, dadurch gekennzeichnet daß die Nockenscheiben (26, 27) während eines Stellzyklusses um 360° verdrehbar sind.

11. Türverriegelungsanlage nach einem der vorhergehenden Ansprüche, dadurch gekennzeichnet, daß die den um 180° zueinander versetzt angeordneten Einzelschalter (14, 15) zugeordnete Nockenscheibe (26) zwei Umschaltpunkte besitzt, die um einen um einen Winkel a kleineren Winkel als 180° zueinander versetzt zwischen den beiden Einzelschaltern (14, 15) mit in Ruhestellung gleichem geringen Abstand zu den Einzelschaltern (14, 15) angeordnet sind.

12. Türverriegelungsanlage nach einem der vorhergehenden Ansprüche, dadurch gekennzeichnet, daß die dem Wechselschalter (8) zugeordnete Nockenscheibe (27) zwei um 180° zueinander versetzte Umschaltpunkte besitzt, wobei sich der Wechselschalter (8) in der Ruhelage der Anlage in einer gegenüber einem Schaltpunkt in Bewegungsrichtung (33) der Nockenscheibe (27) um einen Winkel zurückversetzten Lage befindet.

13. Türverriegelungsanlage nach Anspruch 12, dadurch gekennzeichnet, daß der Winkel größer als zwei a ist.

14. Türverriegelungsanlage nach einem der vorhergehenden Ansprüche, dadurch gekennzeichnet, daß mit dem Wechselschalter (8) mehrere manuell betätigbare Betriebsschalter (1, 2) in Reihe geschaltet sind.

## Claims

1. Central door locking system, especially for motor vehicles, with electrical positioning units connected to a parallel circuit, the parallel circuit being connectable to a current source in polarity- changeable manner by a switching unit, and with a timing element of electric motor type for controlling the switching unit which element is connectable to a current source by means of a manually operatable operating switch and of a change-over switch which is connected in series with said operating switch, the change-over switch being adapted to be switched-over after half a positioning cycle by the timing element into a position which interrupts the flow of current and which prepares a triggering of a second half positioning cycle, characterised in that the parallel circuit is connectable to the current source with a lag relatively to the beginning of an energisation of the timing element, and the change-over switch (8) is adapted to switchover with a lead relatively to a following separation of the parallel circuit from the source of current, the timing element being connected to the parallel circuit.

2. Door locking system according to claim 1, characterised in that each branch (21, 22) of the parallel circuit is connected to the timing element by means of diodes (24, 25) which block the flow of current from the timing element to the parallel circuit.

3. Door locking system according to one of the preceding claims, characterised in that a diode (10) which blocks the flow of current from the timing element to the operating switch (1, 2) is arranged between the operating switch (1, 2) and the connections of the parallel circuit with the timing element.

4. Door locking system according to one of the preceding claims, characterised in that the switching unit (13) comprises individual switches (14,15) each of which is associated with one branch (21, 22) of the parallel circuit, each said switch being adapted to connect its respective branch (21, 22) to a negative pole (12) or a positive pole (20) of the source of current.

5. Door locking system according to claim 4, characterised in that the individual switches (14, 15) are connected to the negative pole (12) in the position of rest of the system.

6. Door locking system according to one of the preceding claims, characterised in that the change-over switch (8) and/or the switching unit (13) are controllable by means of positioning elements of the timing element.

7. Door locking system according to claim 6, characterised in that the positioning elements are cams (28, 31) of a cam control arrangement.

8. Door locking system according to claim 7, characterised in that the cams are cam discs (26, 27) which can be driven in rotational movement and against which abut sensing elements (29, 30, 32) of the change-over switch (8) and/or of the switching unit (13).

9. Door locking system according to claim 8, characterised in that the cam disc (27) which is associated with the change-over switch (8) and the cam disc (26) which is associated jointly with the two individual switches (14, 15) of the switching unit (13) are connected to one another to be integral in rotational movement.

10. Door locking system according to claim 9, charac terised in that the cam discs (26, 27) are rotatable through 360° during a positioning cycle.

11. Door locking system according to one of the preceding claims, characterised in that the cam disc (26) which is associated with the individual switches (14, 15) arranged offset at 180° relatively to one another comprises two change-over points which are arranged offset relatively to one another by an angle smaller by an angle a than 180°, between the two individual switches (14, 15) and with a small identical spacing from the individual switches (14,15) in the position of rest.

12. Door locking system according to one of the preceding claims, characterised in that the cam disc (27) which is associated with the change-over switch (8) comprises two change-over points offset relatively to one another by 180°, and in the position of rest of the system the change-over switch (8) is in a position set back at an angle relatively to one switching point in the direction of movement (33) of the cam disc (27).

13. Door locking system according to claim 12, characterised in that the angle is greater than two α.

14. Door locking system according to one of the preceding claims, characterised in that a plurality of manually operatable operating switches (1, 2) are connected in series with the change-over switch (8).

## Revendications

1. Dispositif de verrouillage central de portes, en particulier pour véhicules automobiles, comprenant des unités électriques de réglage raccordées à un circuit de commutation en parallèle, ce circuit de commutation en parallèle pouvant être connecté à une source de courant par l'intermédiaire d'une unité d'enclenchement, avec inversion polaire, ainsi qu'un organe de temporisation à moteur électrique, qui est destiné à commander l'unité d'enclenchement et peut être relié à une source de courant par l'intermédiaire d'un interrupteur de service actionnable manuellement et d'un sélecteur branché en série avec ce dernier, ledit sélecteur pouvant être commuté par l'intermédiaire de l'organe de temporisation, après un demi-cycle de réglage, à une position interrompant la circulation du courant et préparant le déclenchement commandé d'un second demi-cycle de réglage, dispositif caractérisé par le fait que le circuit de commutation en parallèle peut être raccordé à la source de courant, avec retard par rapport au début d'une délivrance de courant à l'organe de temporisation; et par le fait que le sélecteur (8) peut être commuté en avance par rapport à une séparation consécutive du circuit de commutation en parallèle d'avec la source de courant, l'organe de temporisation étant alors raccordé à ce circuit de commutation en parallèle.

2. Dispositif de verrouillage de portes selon la revendication 1, caractérisé par le fait que chaque branche (21, 22) du circuit de commutation en parallèle est connectée à l'organe de temporisation par l'intermédiaire de diodes (24, 25) interdisant une circulation du courant de l'organe de temporisation au montage en parallèle.

3. Dispositif de verrouillage de portes selon l'une des revendications précédentes, caractérisé par le fait que l'interrupteur de service (1, 2) et les jonctions du circuit de commutation en parallèle avec l'organe de temporisation sont séparés par une diode (10) interdisant une circulation de courant dudit organe de temporisation audit interrupteur de service (1, 2).

4. Dispositif de verrouillage de portes selon l'une des revendications précédentes, caractérisé par le fait que l'unité d'enclenchement (13) associée à une branche respective (21, 22) du circuit de commutation en parallèle présente un interrupteur individuel (14, 15) par l'intermédiaire duquel la branche considérée (21, 22) peut être respectivement raccordée à un pôle négatif (12) ou à un pôle positif (20) de la source de courant.

5. Dispositif de verrouillage de portes selon la revendication 4, caractérisé par le fait que, en état de repos de l'installation, les interrupteurs individuels (14, 15) sont raccordés au pôle négatif (12).

6. Dispositif de verrouillage de portes selon l'une des revendications précédentes, caractérisé par le fait que le sélecteur (8) et/ou l'unité d'enclenchement (13) peut être commandé par l'intermédiaire d'éléments d'ajustement de l'organe de temporisation.

7. Dispositif de verrouillage de portes selon la revendication 6, caractérisé par le fait que les éléments d'ajustement consistent en des protubérances (28, 31) d'une commande par cames.

8. Dispositif de verrouillage de portes selon la revendication 7, caractérisé par le fait que les cames consistent en des cames discoidales (26, 27) pouvant être entraînées en rotation, contre lesquelles sont appliqués des palpeurs d'enclenchement (29, 30, 32) du sélecteur (8) et/ou de l'unité d'enclenchement (13).

9. Dispositif de verrouillage de portes selon la revendication 8, caractérisé par le fait que la came discoïdale (27) associée au sélecteur (8), ainsi que la came discoïdale (26) associée conjointement aux deux interrupteurs individuels (14,15) de l'unité d'enclenchement (13), sont assujetties l'une à l'autre en rotation.

10. Dispositif de verrouillage de portes selon la revendication 9, caractérisé par le fait que les cames discoidales (26, 27) peuvent accomplir une rotation de 360° au cours d'un cycle de réglage.

11. Dispositif de verrouillage de portes selon l'une des revendications précédentes, caractérisé par le fait que la came discoïdale (26), associée aux interrupteurs individuels (14,15) décalés mutuellement de 180°, possède deux points de commutation qui sont décalés, entre les deux interrupteurs individuels (14, 15), d'un angle inférieur à 180° de la valeur d'un angle a, en étant séparés desdits interrupteurs individuels (14, 15) de la même distance faible en position de repos.

12. Dispositif de verrouillage de portes selon l'une des revendications précédentes, caractérisé par le fait que la came discoidale (27) asssociée au sélecteur (8) possède deux points de commutation décalés l'un de l'autre de 180°, ledit sélecteur (8) occupant, en état de repos de l'installation, une position en retrait d'un certain angle par rapport à un point d'enclenchement dans la direction (33) du mouvement de la came discoïdale (27).

13. Dispositif de verrouillage de portes selon la revendication 12, caractérisé par le fait que l'angle est supérieur à deux fois la valeur a.

14. Dispositif de verrouillage de portes selon l'une des revendications précédentes, caractérisé par le fait que plusieurs interrupteurs de service (1, 2) actionnables manuellement sont branchés en série avec le sélecteur (8).
